# EUROPÄISCHE PATENTSCHRIFT

(11) **EP 1 085 264 B1**
(45) Veröffentlichungstag und Bekanntmachung des Hinweises auf die Patenterteilung: **16.11.2005**
(21) Anmeldenummer: 00810789.8
(22) Anmeldetag: 01.09.2000
(51) Int. Cl.: F23H 3/02, F22B 31/04

(54) **Verfahren und Vorrichtung zur Kühlung eines Rostes für einen Feuerraum mittels Wasser**
Process and apparatus for water cooling of a combustion grate
Procédé et dispositif pour le refroidissement par eau d'une grille de combustion

(30) Priorität: 13.09.1999 DE 19943665
(43) Veröffentlichungstag der Anmeldung: 21.03.2001
(73) Patentinhaber: MARTIN GmbH für Umwelt- und Energietechnik, 80807 München (DE)
(72) Erfinder: Künzli, Max, 5623 Boswil (CH); Rüegg, Hans, 5610 Wohlen (CH); Ziegler, Georg, 8404 Winterthur (CH)
(74) Vertreter: Zmyj, Erwin

(56) Entgegenhaltungen:
- WO-A-94/18502
- WO-A-96/29544
- DE-C- 493 854
- DE-C- 561 099
- DE-C- 808 263
- FR-A- 739 654
- US-A- 3 599 609

## Beschreibung

Die Erfindung bezieht sich auf ein Verfahren zur Kühlung von mit Kühlkanälen versehenen Teilen eines Feuerungsrostes, die während des Betriebes des Feuerungsrostes erhitzt werden können. Die Erfindung bezieht sich auf einen Feuerungsrost für eine Verbrennungsanlage zur Durchführung des Verfahrens.

Wassergekühlte Feuerungsroste mit einem von der Primärluft getrennten Kühlsystem sind bekannt, wie beispielsweise in EP 0 621 449 B1, EP 0 757 206, DE 44 00 992 C1 und WO 96/29544 A beschrieben.

Alle diese Feuerungsroste weisen ein Kühlsystem auf, das von der Wasserversorgung des dem Feuerungsrost nachgeordneten Abhitzekessels unabhängig ist. Diese Kühlsysteme haben den Nachteil, dass sie getrennte Förderpumpen benötigen und dass sie bei Umgebungsdruck oder bei geringfügig erhöhtem Druck arbeiten, so dass die Roststäbe und sonstige Teile des Feuerungsrostes, die gekühlt werden müssen, eine maximal der Siedetemperatur des Kühlwassers entsprechende, relativ niedrige Temperatur aufweisen, wodurch es Verluste bei der vorgewärmten Primärverbrennungsluft gibt. Außerdem wird durch die relativ kühlen Roststäbe der Verbrennungsablauf auf dem Rost gestört. Eine Wärmenutzung der abgeführten Wärmemenge ist wegen des tiefen Temperaturniveaus des Kühlwassers nur schwer oder überhaupt nicht möglich. Schließlich muss zur Sicherstellung der Kühlung des Verbrennungsrostes ein Notkühlsystem eingesetzt werden, was zusätzliche Investitionskosten verursacht.

In der DE 808263 C ist weiterhin ein Rost zur Verbrennung von Feststoffen offenbart, bei dem ein Abhitzekessel nachgeschaltet ist, dem über eine Speisewasserleitung mit Speisewasserpumpe und Speisewasserregelventil Speisewasser zugeführt wird. Damit werden zusätzliche Pumpensysteme überflüssig.

Aufgabe der Erfindung ist es, ein einfaches Verfahren zur besseren Kühlung eines Feuerungsrostes einer Verbrennungsanlage zu schaffen und die Kühlung eines Feuerungsrostes in einer Anlage zur Verbrennung von Feststeffen zur verbessern.

Unter einem gekühlten Feuerungsrost sollen nicht nur die Roststäbe, sondern gegebenenfalls auch Mittelbalken, Seitenabschlussplatten und der Absturz des Rostes verstanden werden.

Erfindungsgemäß wird dies bei einem Verfahren gemäß Anspruch 1 gelöst, wobei ein Teil des Speisewassers nach der Speisewasserpumpe und vor dem Speisewasserregelventil aus der Speisewasserleitung entnommen und unter Einsatz einer definierten Druckabsenkung den Kühlkanälen zugeführt wird, wobei die Regelung des Druckes des Kühlwassers und der Durchflussgeschwindigkeit in den Kühlkanälen so eingestellt wird, daß das Kühlwasser beim Durchströmen der Kühlkanäle auf Sattdampftemperatur erwärmt wird und somit ein Teil des Kühlwassers verdampft wird und anschließend einem Abnehmer zugeführt wird in einer Antage zur Verbrennung von Feststeffen zu verbesssern und anschließend einem Abnehmer.

Da für jeden Kesselbetrieb die einwandfreie Funktion der Wasserversorgung (Wasseraufbereitung, Wasservorrat, Kesselspeisepumpe) unabdingbare Voraussetzung ist, wird immer ein großer Aufwand getrieben, um diese Wasserversorgung sicherzustellen. Indem nun das Kühlwasser für den Verbrennungsrost von dieser sicheren Quelle angezapft wird, das heißt als Kühlwasser für den Rost vollentsalztes, entgastes Kesselspeisewasser benutzt wird, wird vorteilhaft gewährleistet, dass immer Kühlwasser in genügender Menge, mit genügendem Druck und in einwandfreier Qualität zur Verfügung steht.

Da die Kesselspeisewasserpumpe mit hohem Druck und großem Volumen fördert, was für den Abhitzekessel notwendig ist, steht trotz einer Absenkung des Druckes ein hohes Druckniveau zur Verfügung, so dass das Kühlwasser auf verhältnismäßig hohe Temperaturen erhitzt werden kann, bevor der Siedepunkt erreicht wird. Dies führt zu entsprechend hohen Temperaturen, insbesondere der Roststäbe, so dass eine nachteilige Beeinflussung des Verbrennungsablaufes auf dem Rost und eine Abkühlung der vorgewärmten Primärverbrennungsluft vermieden werden kann. Außerdem sind zusätzliche Pumpensysteme überflüssig. Von Vorteil ist auch, dass das Kühlwasser mit hohem Druck und hoher Geschwindigkeit durch die Kühlrohre innerhalb der zu kühlende Rostteile gepumpt wird, so dass man mit verhältnismäßig geringen Rohrdurchmessern der Kühlkanäle auskommt, wodurch eine Entmischung von Wasser und Dampf vermieden werden kann.

Weitere vorteilhafte Ausgestaltungen des Verfahrens ergeben sich aus den Ansprüchen 2 bis 5.

Hinsichtlich der Ausbildung einer Anlage zur Verbrennung von Feststeffen wird die Aufgabe der Erfindung, ausgehend von den Merkmalen des Anspruchs 6, erfindungsgemäß dadurch gelöst, dass die Kühlkanäle einen vergleichsweise geringen Innendurchmesser aufweisen, dessen maximale Größe so ausgelegt ist, daß keine Entmischung von Wasser und Dampf erfolgt, und daß die Leitungen zu den Kühlkanälen, die in bewegten Rostbelageinheiten liegen, Rohre sind mit einen Innendurchmesser, welcher geringer ist als der Innendurchmesser der Kühlkanäle, und wobei die Zufuhrleitungen zwischen Speisewasserpumpe und Speisewasserventil mit der Speisewasserleitung verbunden sind und in den Zufuhrleitungen mindestens ein Ventil angeordnet ist, das die Menge des zuzuführenden Kühlwassers über ein automatisches Temperaturkontrollsystem regelt.

Dieser Feuerungsrost hat den Vorteil, dass er Kühlkanäle mit geringem Durchmesser aufweist, die in größerer Anzahl mit gleichmäßiger Verteilung innerhalb des Roststabes und der weiteren Rostteile eingegossen werden können. Ein weiterer Vorteil besteht darin, dass das Kühlsystem mit nur wenig Wasser betreibbar ist, da die ganze fühlbare Wärme und ein Teil der Verdampfungswärme genutzt werden.

Es ist zweckmäßig, wenn als Abnehmer des erwärmten Kühlwassers bzw. Kühlwasser/Dampf-Gemisches entweder die Trommel des Kessels verwendet wird (dann erfolgt die Kühlung auf dem Druck- und Temperaturniveau der Trommel und die Kühlmitteltemperatur und die Materialtemperatur in der Rostbelageinheitenreihe ist etwa konstant), oder aber andere Abnehmer, wie z. B. Fernwärmeversorger, Speisewassertank, Luftvorwärmer eingesetzt werden, bei denen der sich einstellende Dampfdruck tiefer als der Trommeldruck sein kann, was dann entsprechend eine tiefere Rostbelageinheitentemperatur bewirkt.

Weiterhin ist es von Vorteil, wenn das Kühlwasser/Dampf-Gemisch einem Dampfabscheider zugeführt wird, der abgeschiedene Dampf in die Trommel geleitet wird und das zurückgebliebenen Sattwasser in das Speisewasser zurückgeführt wird. Zusätzlich kann damit das Kühlwasser vorgewärmt werden.

Es ist vorteilhaft, wenn in der mindestens einen Druckabfallstelle ein Druckabfall im Kühlwasser erzeugt wird, welcher mindestens ¼ des Druckabfalles zwischen dem Austritt aus der Speisewasserpumpe und dem Eintritt in die Trommel beträgt. Auf diese Weise wird in allen Kühlkreisläufen ein etwa konstanter Kühlwasserdurchfluss erreicht.

Weiterhin ist es zweckmässig, wenn als Druckabfallstellen Blenden, dünne Rohre oder Ventile benutzt werden, wobei letztere den Nachteil haben, dass sie teuer sind.

Es ist von Vorteil, wenn die Zu- und Abfuhrleitungen für das Kühlwasser mit mindestens einem Dehnungskreis ausgeführt sind. Infolge des kleinen Durchmessers der Leitungen und durch die angeordneten Dehnungskreise ist es somit möglich, ohne Probleme die thermischen Dehnungen und die Bewegungen der bewegten Rostbelageinheiten oder eines Teilrostes auszugleichen.

Schliesslich ist es zweckmässig, wenn pro Rostbelageinheitenreihe mehrere parallele Kühlkreisläufe vorgesehen sind, deren Anzahl von der thermischen Belastung der zu kühlenden Teile abhängig ist.

### Kurze Beschreibung der Zeichnung

In der Zeichnung sind mehrere Ausführungsbeispiele der Erfindung dargestellt.

Es zeigen:
- Fig. 1: einen Längsschnitt einer schematisch dargestellten Müllverbrennungsanlage;
- Fig. 2: eine schematische Darstellung des Kühlsystems eines wassergekühlten Rostes mit nachgeschaltetem Kessel in einer ersten Ausführungsvariante der Erfindung, bei welcher als Abnehmer des erwärmten Kühlwassers bzw. des Wasser/Dampf-Gemisches die Trommel des Kessels fungiert und Ventile als Druckabfallstellen eingesetzt sind;
- Fig. 3: eine schematische Darstellung eines Kühlsystems, das nicht unter die Erfindung fällt, eines wassergekühlten Rostes mit nachgeschaltetem Kessel , bei welcher als Abnehmer des erwärmten Kühlwassers bzw. des Wasser/Dampf-Gemisches die Trommel des Kessels fungiert und Blenden als Druckabfallstellen eingesetzt sind;
- Fig. 4: eine zweite Ausführungsvariante der Erfindung analog zu Fig.2, bei welcher als Abnehmer des erwärmten Kühlwassers bzw. des Wasser/Dampf-Gemisches der Speisewassertank fungiert;
- Fig. 5: eine dritte Ausführungsvariante der Erfindung analog zu Fig.2, bei welcher als Abnehmer des erwärmten Kühlwassers bzw. des Wasser/Dampf-Gemisches der Luftvorwärmer fungiert;
- Fig. 6: eine vierte Ausführungsvariante der Erfindung analog zu Fig.2, bei welcher als Abnehmer des Wasser/Dampf-Gemisches ein Dampfabscheider fungiert, von welchem den Dampf in die Trommel und das Sattwasser in das Speisewasser geführt wird;

Es sind nur die für das Verständnis der Erfindung wesentlichen Elemente gezeigt. Die Strömungsrichtung der Medien ist mit Pfeilen bezeichnet.

### Weg zur Ausführung der Erfindung

Nachfolgend wird die Erfindung anhand von Ausführungsbeispielen und der Fig. 1 bis 6 näher erläutert.

Fig. 1 zeigt einen Längsschnitt einer schematisch dargestellten Müllverbrennungsanlage, welche im wesentlichen aus einem wassergekühlten Verbrennungsrost 1, einem darüber angeordneten Feuerraum 2 und einem nachgeschalteten Kessel 3 mit vertikalen Leerzügen 4 und einem horizontalem Bündelzug 5 besteht. Das Brenngut 6, in diesem Falle Müll, wird auf den Rost 1 aufgegeben und unter Zufuhr von Primärluft 7 und Sekundärluft 8 verbrannt. Die dabei entstehenden Rauchgase 9 gelangen in den Kessel 3, sie strömen unter Abgabe von Wärme durch die vertikalen Leerzüge 4 und den horizontalen Bündelzug 5 des Kessels 3 und werden dann einer nicht dargestellten Rauchgasreinigungsanlage zugeführt. Insoweit sind derartige Anlagen bekannt.

Fig. 2 zeigt in einer schematischen Darstellung das Kühlsystems des wassergekühlten Rostes 1 mit nachgeschaltetem Kessel 3 in einer ersten Ausführungsvariante der Erfindung. Der Rost 1 besteht im wesentlichen aus mehreren Reihen (10.1, 10.2, 10.3...) von nebeneinander angeordneten Rostbelageinheiten 11. In Fig. 2 sind beispielhaft eine thermisch hochbelastete Reihe 10.1 und zwei thermisch niedrig belastete Reihen 10.2 und10.3 dargestellt, wobei die Reihe 10.2 eine feststehende Rostbelageinheitenreihe und die Reihe 10.3 eine bewegte Rostbelageinheitenreihe darstellen soll und die beiden Reihen 10.2 und 10.3 durch eine flexible Verbindungsleitung 38 verbunden sind. Die Rostbelageinheiten 11 können schmale Roststäbe oder breitere Rostplatten sein. Benachbarte Reihen überlappen sich dachziegelartig. Es können in Längsrichtung des Rostes abwechselnd bewegte und feststehende Reihen angeordnet sein oder es können alle Reihen bewegt sein. Der Rost 1 weist weiterhin Seitenwände 12 auf.

Sind die Rostbelageinheiten 11 in mehreren Rostbahnen nebeneinander angeordnet, dann sind diese Rostbahnen durch Mittelbalken 13 voneinander getrennt. In den Rostbelageinheiten 11, den Seitenwänden 12, den Mittelbalken 13 und dem nicht dargestellten Absturz des Rostes sind Kühlkanäle 14 zur Beaufschlagung mit Kühlwasser 15 angeordnet, was in Fig. 2 nur in der Rostbelageinheitenreihe 10.3 schematisch dargestellt ist. Die Kühlkanäle 14 sind vorzugsweise in die Rostbelageinheiten 11 eingegossene Rohrschlangen, welche mit Zufuhrleitungen 16 und Abfuhrleitungen 17 in Verbindungen stehen, wobei die Leitungen 16, 17 dünne Rohre sind, welche jeweils einen Dehnungskreis 18 aufweisen können. Die Kühlkanäle 14 haben einen vergleichsweise geringen Innendurchmesser, beispielsweise 14 mm. Dieser ist jeweils so ausgelegt, dass keine Entmischung von Wasser und Dampf in den Rohren erfolgt. Der Innendurchmesser der Zufuhrleitungen 16 ist wesentlich geringer als der Innendurchmesser der Kühlkanäle 14, beispielsweise 8 mm. Der Innendurchmesser der Abfuhrleitungen 17 ist wegen der sich bildenden Dampfphase etwas grösser als der der Zufuhrleitungen 16, aber immer noch wesentlich geringer als der Durchmesser der Kühlkanäle 14 in den Rostbelageinheiten 11.

In jeder Zufuhrleitung 16 sind ein Dreiwegeventil 19 und mindestens ein Ventil 20 eingebaut.

Die Zufuhrleitungen 16 zweigen alle von einer Leitung 21 ab, welche wiederum von der Speisewasserleitung 22 abzweigt, in welcher Kesselspeisewasser 23 vom Speisewassertank 24 über die Speisewasserpumpe 25 und das Speisewasserregelventil 26 über den Economiser 27 in die Trommel 28 des Kessels 3 geleitet wird. Der Abzweig der Leitung 21 von der Leitung 22 erfolgt dabei nach der Speisewasserpumpe 25 und vor dem Speisewasserregelventil 26.

Die Abfuhrleitungen 17 der Kühlsysteme weisen jeweils Rückschlagventile 29 auf und münden in eine Sammelleitung 30, welche an die Trommel 28 des Kessels 3 angeschlossen ist. Die Trommel 28 steht weiterhin mit einem Verdampfer 31 und einem Überhitzer 32 mit einer Wassereinspritzung 33, welche über ein Einspritzventil 36 geregelt wird, in Verbindung.

Das Kühlsystem des Rostes besteht aus mehreren parallel geschalteten Teilsystemen. In Fig. 2 sind beispielhaft dargestellt ein Teilsystem für die Kühlung der Seitenwände 12, ein Teilsystem für die Kühlung einer Rostbelageinheitenreihe 10.1 im thermisch hochbelasteten Teil des Rostes 1, ein Teilsystem für die Kühlung von zwei Rostbelageinheitenreihen 10.2 und 10.3 im thermisch niedriger belasteten Teil des Rostes 1 und ein Teilsystem für die Kühlung der Mittelbalken 13.

Zur Kühlung der Rostbelageinheiten 11, der Seitenwände 12 und der Mittelbalken 13 wird Kühlwasser 15 benutzt, welches ein Teilstrom des vollentsalzten entgasten Speisewassers 23 für den Betrieb des Kessels 3 ist. Dieses Kühlwasser 15 bypasst den Economiser 27, es wird nach der Speisewasserpumpe 25 und vor dem Speisewasserregelventil 26 aus der Speiseleitung 22 entnommen und strömt über die Leitung 15 in die Zufuhrleitungen 16 der parallelen Teilsysteme des Kühlsystems. Durch die Wahl dieser Entnahmestelle nach der Speisewasserpumpe 25 und vor dem Speisewasserregelventil 26 wird eine sichere Kühlwasserversorgung mit weitgehend konstantem Druck gewährleistet.

Die Rostkühlung erfolgt somit parallel zum Economiser-Betrieb. Da ein Teil des Kesselspeisewassers als Kühlwasser 15 genutzt wird, steht für die Rostkühlung immer genügend Wasser zur Verfügung, welches zudem eine einwandfreie Qualität und einen genügenden Druck aufweist.

Die Zu- und Abfuhr des Kühlwassers 15 zu den zu kühlenden Rostkomponenten 11, 12, 13 erfolgt über die Leitungen 16 und 17, welche Rohre mit sehr kleinem Durchmesser sind. Dank diesem kleinen Durchmesser sind diese so flexibel, dass sie die Bewegung der Rostbelageinheiten oder eines Teilrostes, die z. B. +/- 350 mm betragen können, ohne weiteres mitmachen. Bei der in Fig. 2 gezeigten Ausführungsvariante sind Dehnungskreise 18 in den Leitungen 16, 17 vorgesehen zum Ausgleich der Bewegung bzw. der thermischen Dehnungen. Selbstverständlich können die Leitungen 16, 17 auch ohne Dehnungskreise 18 ausgebildet sein, wie in Fig. 2 beim Teilkühlsystem des Mittelbalkens 13 dargestellt ist.

In jedem Teilsystem wird im Kühlwasser 15 über das mindestens eine, in der Leitung 16 angeordnete Drosselventil 20 ein Druckabfall bewirkt, welcher mindestens ¼ des Druckabfalls zwischen dem Austritt aus der Speisewasserpumpe 25 und dem Eintritt in die Trommel 28 beträgt.

Das Kühlwasser 15 wird bei der Kühlung der Rostbelageinheiten 11, der Seitenwände 12 und der Mittelbalken 13 mindestens bis nahe an die Sattdampftemperatur erwärmt. Im Normalfall wird das Kühlwasser 15 bis auf die Sattdampftemperatur erwärmt, so dass ein Teil des Wassers 15 verdampft. Das Kühlwasser kann auch vollständig bzw. zu einem grossen Teil (Dampfgehalt > 0.3) verdampfen, d. h. die Kühlung erfolgt nach dem Einrohrkesselprinzip.

Die Wärme aus den zu kühlenden Rostkomponenten wird mit dem Wasser bzw. dem Wasser/Dampf-Gemisch abgeführt. Pro Teilsystem des Kühlsystems fliesst nur sehr wenig Kühlwasser 15, so die ganze fühlbare Wärme und ein Teil der Verdampfungswärme genutzt wird. Deshalb sind die Kühlkanäle 14, also die Kühlrohre nur von relativ kleinem Durchmesser. Da hat wiederum den Vorteil, dass sich Dampf und Wasser nicht entmischen. Dank der stets sicheren Wasserversorgung für die Kühlung erübrigt sich die Forderung nach der Gewähr von Notlaufeigenschaften, so dass als Rostbelagmaterial kein teurer hochlegierter Stahlguss eingesetzt werden, sondern preiswerteres niedriglegiertes Material verwendet werden kann.

Austrittsseitig wird das erwärmte Kühlwasser bzw. Wasser/Dampf-Gemisch über die Leitungen 17 in eine Sammelleitung 30 und von dort aus in die Trommel 28 geführt. Die Kühlung erfolgt somit auf einem Druck- und Temperaturniveau, das nur wenig über dem der Trommel 28 liegt. Von Vorteil ist, dass die Abgabe der abgeführten Wärmemenge in die Trommel 28 immer möglich ist.

Da die anfallende Wärmemenge in verschiedenen Rostbelageinheitenreihen 10.1, 10.2 sehr unterschiedlich sein kann, ist es vorteilhaft, eine automatische Regelung vorzusehen. Dies ist anhand der gestrichelten Linie in der Mitte von Fig. 2 verdeutlicht. Ein Temperaturkontrollsystem TCA misst die Austrittstemperatur des erwärmten Kühlmediums in der Leitung 17. Die entsprechenden Signale werden zum Ventil 20 geleitet, welches in Abhängigkeit von der jeweiligen Temperaturhöhe die Menge der zuzuführenden Kühlwassers 15 regelt, d. h. bei einem hohen Temperaturwert wird sich das Ventil 20 weiter öffnen, so dass mehr Kühlwasser 15 in die entsprechenden Kühlkanäle 14 geleitet wird als bei einer niedrigeren Temperatur. Auf diese Weise kann die Kühlung optimiert werden, wobei in diesem Falle leicht überhitzter Dampf erzeugt wird (Einrohrkesselprinzip).

Fig. 3 zeigt eine schematische Darstellung des Kühlsystems eines wassergekühlten Rostes mit nachgeschaltetem Kessel. Diese unterscheidet sich von der in Fig. 1 dargestellten und oben beschriebenen Variante nur dadurch, dass als Druckabfallstellen 20 Blenden verwendet werden. Ebenso sind dünne Röhrchen oder handbetätigte Nadelventile einsetzbar.

Es ist möglich, das erwärmte Kühlwasser bzw. den bei der Kühlung entstandenen Dampf zu einem anderen Abnehmer zu führen. Dabei wird das erwärmte Kühlwasser einem Teil des Dampfnetzes zugeführt. In welchem der Druck tiefer ist als der Trommeldruck. Dies ist in den Figuren 4 bis 6 dargestellt.

Fig. 4 zeigt eine Ausführungsvariante der Erfindung analog zu Fig. 2, bei welcher als Abnehmer des erwärmten Kühlwassers 15 bzw. des Wasser/Dampf-Gemisches nicht der Kessel 28, sondern der Speisewassertank 24 fungiert.

In der in Fig. 5 dargestellten Variante ist dagegen der Abnehmer der Luftvorwärmer (Economiser 27) oder wie gestrichelt dargestellt, eine Fernwärmeversorgungseinrichtung 34.

Bei diesen beschriebenen Varianten kann der sich einstellende Dampfdruck tiefer als der Trommeldruck sein, was vorteilhafterweise eine tiefere Rostbelageinheitentemperatur bewirkt.

Schliesslich ist es gemäss der in Fig. 6 gezeigten weiteren Ausführungsvariante der Erfindung auch möglich, die Sammelleitung 30 in einen Dampfabscheider 35 zu führen, so dass das Wasser/Dampf-Gemisch in den Dampfabscheider gelangt, den abgeschieden Dampf anschliessend in die Trommel 28 des Kessels 3 zu leiten und das zurückgebliebene Sattwasser in den Speisewassertank 24 zurückzuführen, wobei damit zusätzlich das Kühlwasser 15 über einen Wärmetauscher 37 vorgewärmt werden kann.

Es ist ebenfalls von Vorteil, wenn die Wasserzufuhrleitung 16 zu einer bewegten Rostbelageinheitenreihe 10.3 führt, diese über eine flexible Verbindungsleitung 38 mit einer feststehenden Rostbelageinheitenreihe 10.2 verbunden ist und die Abfuhrleitung 17 von der feststehenden Rostbelageinheitenreihe 10.2 zur Sammelleitung 30 führt. In diesem Falle kann die Abfuhrleitung 17 einen grösseren Durchmesser haben, da sie nicht flexibel sein muss und das darin enthaltene Wasser/Dampf-Gemisch erzeugt nur einen kleinen Druckabfall.

Selbstverständlich ist die Erfindung nicht auf die beschriebenen Ausführungsbeispiele beschränkt.

### Bezugszeichenliste

- 1: Rost
- 2: Feuerraum
- 3: Abhitzekessel
- 4: Leerzug
- 5: Bündelzug
- 6: Brenngut, Feststoffe (Müll)
- 7: Primärluft
- 8: Sekundärluft
- 9: Rauchgase
- 10: Rostbelageinheitenreihe
- 11: Rostbelageinheit, z. B. Roststab, Rostplatte
- 12: Seitenwand
- 13: Mittelbalken
- 14: Kühlkanal in Pos. 11, 12, 13
- 15: Kühlwasser
- 16: Zufuhrleitung zu Pos. 14
- 17: Abfuhrleitung von Pos.14
- 18: Dehnungskreis
- 19: Dreiwegeventil
- 20: Drosselventil
- 21: Leitung für Pos. 15, aus Pos. 22 abgezweigt
- 22: Speisewasserleitung
- 23: Speisewasser
- 24: Speisewassertank
- 25: Speisewasserpumpe
- 26: Speisewasserregelventil
- 27: Economiser
- 28: Trommel (Abnehmer)
- 29: Rückschlagventil
- 30: Sammelleitung
- 31: Verdampfer
- 32: Überhitzer
- 33: Wassereinspritzung
- 34: Fernwärmeversorgungseinrichtung
- 35: Dampfabscheider
- 36: Einspritzventil
- 37: Wärmetauscher
- 38: flexible Verbindungsleitung

- TCA: Temperaturkontrollsystem

## Patentansprüche

1. Verfahren zur Kühlung eines Rostes (1) für einen Feuerraum (2) mittels Wasser (15), wobei stromab des Feuerraumes (2) ein Abhitzekessel (3) nachgeschaltet ist, dem über eine Speisewasserleitung (22) mit Speisewasserpumpe (25) und Speisewasserregelventil (26) Speisewasser (23) zugeführt wird, und der Rost (1) im wesentlichen aus mehreren in Reihen (10) nebeneinander angeordneten Rostbelageinheiten (11) sowie Seitenwänden (12) und gegebenenfalls Mittelbalken (13) und Abstürzen besteht, innerhalb derer das Kühlwasser (15) in Kühlkanälen (14) entlanggeführt wird, wobei ein Teil des Speisewassers (23) nach der Speisewasserpumpe (25) und vor dem Speisewasserregelventil (26) aus der Speisewasserleitung (22) entnommen und unter Einsatz einer definierten Druckabsenkung (20) den Kühlkanälen (14) zugeführt wird, wobei die Regelung des Druckes des Kühlwassers (15) und der Durchflussgeschwindigkeit in den Kühlkanälen (14) so eingestellt wird, dass das Kühlwasser (15) beim Durchströmen der Kühlkanäle (14) auf Sattdampftemperatur erwärmt wird und somit ein Teil des Kühlwassers (15) verdampft wird und anschließend einem Abnehmer (24, 27, 28, 34, 35) zugeführt wird.

2. Verfahren nach Anspruch 1, **dadurch gekennzeichnet, dass** das erwärmte Kühlwasser bzw. Kühlwasser/Dampf-Gemisch der Trommel (28) des Abhitzekessels (3) zugeführt wird.

3. Verfahren nach Anspruch 1, **dadurch gekennzeichnet, dass** das erwärmte Kühlwasser bzw. Kühlwasser/Dampf-Gemisch einem Teil des Dampfnetzes zugeführt wird, in welchem der Druck tiefer als der Trommeldruck ist.

4. Verfahren nach Anspruch 1, **dadurch gekennzeichnet, dass** das Kühlwasser/Dampf-Gemisch einem Dampfabscheider (35) zugeführt wird, der abgeschiedene Dampf in die Trommel (28) geleitet wird und das zurückgebliebenen Sattwasser in den Speisewassertank (24) zurückgeführt wird.

5. Verfahren nach einem der Ansprüche 1 bis 4, **dadurch gekennzeichnet, dass** in der mindestens einen Druckabfallstelle (20) ein Druckabfall im Kühlwasser (15) erzeugt wird, welcher mindestens ¼ des Druckabfalles zwischen dem Austritt aus der Speisewasserpumpe (25) und dem Eintritt in den Abnehmer (24, 27, 28, 34, 35) beträgt.

6. Anlage zur Verbrennung von Feststoffen (6), mit einem Rost, welcher nach dem Verfahren nach einem der Ansprüche 1 bis 5 gekühlt wird, wobei der Rost (1) im wesentlichen aus mehreren in Reihen (10) nebeneinander angeordneten Rostbelageinheiten (11), die in Längsrichtung der Rostes abwechselud feststewend und/oder bewegbar ausgeführt sind, sowie Seitenwänden (12) und gegebenenfalls Mittelbalken (13) und Abstürzen mit jeweils darin angeordneten Kühlkanälen (14) zur Beaufschlagung mit Kühlwasser (15) und aus Zu- (16) und Abfuhrleitungen (17) sowie flexiblen Verbindungsleitungen (38) für die Kühlkanäle (14) besteht, und dem Rost (1) ein Abhitzekessel (3) nachgeschaltet ist, dem über eine Speisewasserleitung (22) mit Speisewasserpumpe (25) und Speisewasserregelventil (26) Speisewasser (23) zuführbar ist, wobei die Kühlkanäle (14) einen vergleichsweise geringen Innendurchmesser aufweisen, dessen maximale Grösse so ausgelegt ist, dass keine Entmischung von Wasser und Dampf erfolgt, und dass die Leitungen (16, 17, 38) zu den Kühlkanälen (14), die in bewegten Rostbelageinheiten (11) liegen, Rohre sind mit einen Innendurchmesser, welcher geringer ist als der Innendurchmesser der Kühlkanäle (14), und wobei die Zufuhrleitungen (16) zwischen Speisewasserpumpe (25) und Speisewasserregelventil (26) mit der Speisewasserleitung (22) verbunden sind und in den Zufuhrleitungen (16) mindestens ein Ventil (20) angeordnet ist, das die Menge des zu zuführenden Kühlwassers über ein automatisches Temperatur kontrollsystem (TCA) regelt.

7. Anlage nach Anspruch 6, **dadurch gekennzeichnet, dass** die Kühlkanäle (14) eingegossene Rohrschlangen sind.

8. Anlage nach Anspruch 6, **dadurch gekennzeichnet, dass** die Zu- (16) und Abfuhrleitungen (17) für das Kühlwasser (15) mit mindestens einem Dehnungskreis (18) ausgeführt sind.

9. Anlage nach Anspruch 6, **dadurch gekennzeichnet, dass** mehrere parallele Teilsysteme des Kühlsystems vorhanden sind, deren Anzahl von der thermischen Belastung der zu kühlenden Teile abhängig ist.

10. Anlage nach Anspruch 6, **dadurch gekennzeichnet, dass** die Zufuhrleitung (16) des Kühlwassers (15) mit einer bewegten Rostbelageinheitenreihe (10.3) verbunden ist, welche wiederum über eine flexible Verbindungsleitung (38) mit einer feststehenden Rostbelageinheitenreihe (10.2) verbunden ist.

## Claims

1. Process for cooling a grate (1) for a combustion chamber (2) by means of water (15), a waste heat boiler (3) being arranged downstream of the combustion chamber (2), feedwater (23) being fed to this waste heat boiler (3) via a feedwater line (22) having a feedwater pump (25) and a feedwater control valve (26), and the grate (1) essentially comprising a plurality of grate lining units (11), arranged next to one another in rows (10), and side walls (12) and if need be centre beams (13) and drops, inside which the cooling water (15) is directed along in cooling passages (14), some of the feedwater (23) being extracted from the feedwater line (22) downstream of the feedwater pump (25) and upstream of the feedwater control valve (26) and being fed to the cooling passages (14) using a defined pressure reduction (20), the control of the pressure of the cooling water (15) and of the flow rate in the cooling passages (14) being set in such a way that the cooling water (15) is heated to saturated steam temperature when flowing through the cooling passages (14) and thus some of the cooling water (15) is evaporated and then fed to a receiver (24, 27, 28, 34, 35).

2. Process according to Claim 1, **characterized in that** the heated cooling water or cooling-water/steam mixture is fed to the drum (28) of the waste heat boiler (3).

3. Process according to Claim 1, **characterized in that** the heated cooling water or cooling-water/steam mixture is fed to a part of the steam network in which the pressure is lower than the drum pressure.

4. Process according to Claim 1, **characterized in that** the cooling-water/steam mixture is fed to a steam separator (35), the separated steam is directed into the drum (28), and the saturation water left behind is fed back into the feedwater tank (24).

5. Process according to one of Claims 1 to 4, **characterized in that** a pressure drop is produced in the cooling water (15) at the at least one pressure-drop point (20), this pressure drop being at least ¼ of the pressure drop between the discharge from the feedwater pump (25) and the inlet into the receiver (24, 27, 28, 34, 35).

6. Plant for burning solids (6), having a grate which is cooled according to the process according to one of Claims 1 to 5, the grate (1) essentially comprising a plurality of grate lining units (11), which are arranged next to one another in rows (10) and are designed to be alternately fixed and/or movable in the longitudinal direction of the grate, and side walls (12) and if need be centre beams (13) and drops, with in each case cooling passages (14) arranged therein for the admission of cooling water (15), and feed lines (16) and discharge lines (17) and also flexible connecting lines (38) for the cooling passages (14), and a waste heat boiler (3) being arranged downstream of the grate (1), it being possible for feedwater (23) to be fed to this waste heat boiler (3) via a feedwater line (22) having a feedwater pump (25) and a feedwater control valve (26), the cooling passages (14) having a comparatively small inside diameter, the maximum size of which is designed in such a way that no segregation of water and steam takes place, and the lines (16, 17, 38) to the cooling passages (14), which lie in moving grate lining units (11), being pipes with an inside diameter which is smaller than the inside diameter of the cooling passages (14), and the feed lines (16) being connected between feedwater pump (25) and feedwater control valve (26) to the feedwater line (22), and at least one valve (20) being arranged in the feed lines (16), this valve (20) regulating the quantity of cooling water to be fed via an automatic temperature control system (TCA).

7. Plant according to Claim 6, **characterized in that** the cooling passages (14) are integrally cast pipe coils.

8. Plant according to Claim 6, **characterized in that** the feed lines (16) and the discharge lines (17) for the cooling water (15) are designed with at least one expansion loop (18).

9. Plant according to Claim 6, **characterized in that** there are a plurality of parallel subsystems of the cooling system, the number of which depends on the thermal loading of the parts to be cooled.

10. Plant according to Claim 6, **characterized in that** the feed line (16) of the cooling water (14) is connected to a moving row (10.3) of grate lining units, which is in turn connected to a fixed row (10.2) of grate lining units via a flexible connecting line (38).

## Revendications

1. Procédé de refroidissement par eau (15) d'une grille (1) d'une chambre de combustion (2), dans lequel, en aval de la chambre de combustion (2) est montée une chaudière à chaleur perdue (3), à laquelle de l'eau d'alimentation (23) est acheminée par le biais d'une conduite d'alimentation (22) avec une pompe d'eau d'alimentation (25) et une soupape de régulation d'eau d'alimentation (26), et la grille (1) se compose essentiellement de plusieurs unités de garniture de grille (11) disposées en rangées (10) les unes à côté des autres ainsi que de parois latérales (12) et éventuellement de poutres centrales (13) et de supports, à l'intérieur desquels l'eau de refroidissement (15) est guidée dans des canaux de refroidissement (14), une partie de l'eau d'alimentation (23) étant prélevée de la conduite d'eau d'alimentation (22) après la pompe d'eau d'alimentation (25) et avant la soupape de régulation d'eau d'alimentation (26) et étant acheminée en utilisant une chute de pression définie (20) aux canaux de refroidissement (14), la régulation de la pression de l'eau de refroidissement (15) et de la vitesse d'écoulement dans les canaux de refroidissement (14) étant ajustée de telle sorte que l'eau de refroidissement (15) soit réchauffée à la température de vapeur saturée par son écoulement à travers les canaux de refroidissement (14) et qu'ainsi une partie de l'eau de refroidissement (15) soit évaporée, et qu'ensuite elle soit acheminée à un dispositif de prélèvement (24, 27, 28, 34, 35).

2. Procédé selon la revendication 1, **caractérisé en ce que** l'eau de refroidissement réchauffée ou le mélange d'eau de refroidissement et de vapeur est acheminé(e) au tambour (28) de la chaudière à chaleur perdue (3).

3. Procédé selon la revendication 1, **caractérisé en ce que** l'eau de refroidissement réchauffée ou le mélange d'eau de refroidissement et de vapeur est acheminé(e) à une partie du réseau de vapeur dans lequel la pression est plus basse que la pression du tambour.

4. Procédé selon la revendication 1, **caractérisé en ce que** le mélange d'eau de refroidissement et de vapeur est acheminé à un séparateur de vapeur (35), la vapeur séparée est guidée dans le tambour (28) et l'eau de saturation restante est ramenée dans le réservoir d'eau d'alimentation (24).

5. Procédé selon l'une quelconque des revendications 1 à 4, **caractérisé en ce que** dans l'au moins un endroit de chute de pression (20), une chute de pression est produite dans l'eau de refroidissement (15), laquelle constitue au moins 1/4 de la chute de pression entre la sortie de la pompe d'eau d'alimentation (25) et l'entrée dans le dispositif de prélèvement (24, 27, 28, 34, 35).

6. Installation de combustion de matières solides (6) comprenant une grille, qui est refroidie selon le procédé selon l'une quelconque des revendications 1 à 5, dans laquelle la grille (1) se compose essentiellement de plusieurs unités de garniture de grille (11) qui sont réalisées de manière fixe et/ou mobile en alternance dans la direction longitudinale de la grille, disposées en rangées (10) les unes à côté des autres ainsi que de parois latérales (12) et éventuellement de poutres centrales (13) et de supports avec des canaux de refroidissement (14) disposés respectivement dans ceux-ci pour la sollicitation avec de l'eau de refroidissement (15), et de conduites d'amenée (16) et d'évacuation (17) ainsi que de conduites de connexion flexibles (38) pour les canaux de refroidissement (14), et une chaudière à chaleur perdue (3) étant montée après la grille (1), à laquelle de l'eau d'alimentation (23) peut être acheminée par le biais d'une conduite d'eau d'alimentation (22) avec une pompe d'eau d'alimentation (25) et une soupape de régulation d'eau d'alimentation (26), les canaux de refroidissement (24) présentant un diamètre intérieur comparativement petit, dont la dimension maximale est conçue de telle sorte qu'aucune dissociation d'eau et de vapeur n'ait lieu, et de telle sorte que les conduites (16, 17, 38) allant aux canaux de refroidissement (14), qui se situent dans des unités de garniture de grille (11) déplacées, soient des tubes ayant un diamètre intérieur qui est inférieur au diamètre intérieur des canaux de refroidissement (14), et les conduite d'amenée (16) entre la pompe d'eau d'alimentation (25) et la soupape de régulation d'eau d'alimentation (26) étant connectées à la conduite d'eau d'alimentation (22) et au moins une soupape (20) étant disposée dans les conduites d'amenée (16), laquelle régule la quantité d'eau de refroidissement à acheminer par le biais d'un système de contrôle de température automatique (TCA).

7. Installation selon la revendication 6, **caractérisée en ce que** les canaux de refroidissement (14) sont des serpentins tubulaires coulés.

8. Installation selon la revendication 6, **caractérisée en ce que** les conduites d'amenée (16) et d'évacuation (17) pour l'eau de refroidissement (15) sont réalisées avec au moins un circuit d'extension (18).

9. Installation selon la revendication 6, **caractérisée en ce que** plusieurs systèmes partiels parallèles du système de refroidissement sont prévus, dont le nombre dépend de la sollicitation thermique des pièces à refroidir.

10. Installation selon la revendication 6, **caractérisée en ce que** la conduite d'amenée (16) de l'eau de refroidissement (15) est connectée à une rangée d'unités de garniture de grille déplacée (10.3), qui est à son tour connectée à une rangée d'unités de garniture de grille fixe (10.2) par le biais d'une conduite de liaison flexible (38).
